# EUROPÄISCHE PATENTSCHRIFT

(11) **EP 0 772 996 B1**
(45) Veröffentlichungstag und Bekanntmachung des Hinweises auf die Patenterteilung: **10.10.2001**
(21) Anmeldenummer: 95710018.3
(22) Anmeldetag: 10.11.1995
(51) Int. Cl.: A47L 15/42

(54) **Haushaltgerät, insbesondere Geschirrspülmaschine**
Household appliance, in particular dishwasher
Appareil electro-ménager, en particulier lave-vaisselle

(30) Priorität: 10.11.1995 DE 4440177
(43) Veröffentlichungstag der Anmeldung: 14.05.1997
(73) Patentinhaber: Miele & Cie. GmbH & Co., D-33332 Gütersloh (DE)
(72) Erfinder: Hettenhausen, Ulrich, D-33739 Bielefeld (DE); Kulinetz, Joachim-Jan, D-33602 Bielefeld (DE)

(56) Entgegenhaltungen:
- EP-A- 0 669 098
- DE-A- 2 710 367

## Beschreibung

Der Gegenstand der Erfindung betrifft ein Haushaltgerät, insbesondere Geschirrspülmaschine, Waschmaschine oder Wäschetrockner mit einer Gerätetür oder dergl., die mit einem manuell entriegelbaren Türverschluß versehen ist und deren Türaußenblech ganzflächig von einer mit einem Türgriffelement versehenen Vorsatzplatte verkleidet ist, welche auch den Türverschluß mit abdeckt, wobei die Vorsatzplatte zum Türentriegeln von der Gerätetür um einen geringen Spalt zurückfedernd abhebbar am Türaußenblech befestigt ist, und daß die Vorsatzplatte an ihrer dem Türverschluß zugekehrten Rückseite einen Auslösehebel aufweist, welcher in den Türverschluß anschlagbegrenzt entriegelnd eingreift.

Ein derartiges Haushaltgerät ist aus der EP-A 0 669 098 A1 bekannt. Die an der Gerätetür frontseitig angebrachte Vorsatzplatte als Türverkleidungen, welche unten an der Gerätetür über ein Gelenk beweglich befestigt ist, ist dazu bestimmt, ein Gerät im frontseitigen Aussehen den Möbeltüren von angrenzenden Schränken in Form und Farbe anzupassen, wenn das Gerät beispielsweise in eine Küchenschrankzeile eingebaut werden soll. Dies sind in der Regel integrierfähige frontbeschickte Haushalt-Geschirrspülmaschinen. Eine derart ausgebildete Geschirrspülmaschine nach dem vorerwähnten Technikstand trägt an der vorgesetzten Verkleidungsplatte nur noch das zum Türöffnen notwendige Türgriffelement. Die im oberen Türbereich üblichen Bedien- und Anzeigeelemente sind in den oberen oder seitlichen Türrandbereich der verdeckten Gerätetür verlegt und sind nur bei geöffneter Gerätetür zugänglich (sh. auch DE-OS 32 20 981).

Ein so ausgebildetes Haushaltgerät ist in der Regel mit einem als Aufreißverschluß bekannten Türverschluß ausgestattet. Dieser Verschluß besitzt eine Kniehebel-Gelenkmechanik, die es gestattet, den Verschluß durch Ziehen an der Gerätetür aufzureißen. Das Türschließen erfolgt durch einfaches Andrücken der Tür. Beim Türöffnen sind hier vergleichsweise größere Kräfte als beim Türschließen aufzuwenden. Für einen Aufreißverschluß genügt ein fest mit der Vorsatzplatte verbundenes Türgriffelement. Dieses entspricht beim eingebauten Gerät in Form und Farbe den Griffelementen der benachbarten Küchenmöbeltüren.

Weiterhin ist eine Geschirrspülmaschine bekannt, bei der die Bedien- oder Schalterblende getrennt vom Gerät kindersicher in einem Küchenoberschrank installiert ist (z. B. Miele-Geschirrspülmaschine G 563 i). Bei dieser Geschirrspülmaschine erfolgt die Türentriegelung elektrisch, wofür in der separaten Schalterblende eine Auslösetaste mit einer Kabelverbindung zu einem Hubmagneten im Türschloß des Gerätes vorgesehen ist.

Auch ist es bekannt, Geschirrspülmaschinen mit sogenannten Sicherheits-Türverschlüssen auszustatten, bei denen ein Öffnen der Gerätetür erst erfolgen kann, wenn zuvor eine manuelle Schloßentriegelung stattgefunden hat. Für eine solche Entriegelung wird eine zusätzliche in die Türverschlußmechanik eingreifende Entriegelungshandhabe in Form eines beweglichen Handgriffteils, einer Drucktaste oder dergl. benötigt, welche in der Gerätetür im Türaußenblech bzw. im Bedienblendenkörper des Gerätes angeordnet ist. Solche Entriegelungsmittel können sowohl mit den anfangs erwähnten Aufreißverschlüssen kombiniert werden (sh. bspw.
DE-GM 84 14 323) oder Elemente einer vom Kniehebelprinzip abweichenden Verschlußkonstruktion sein (sh. z. B. DE-OS 16 28 505, DE-OS 42 32 834). Das Problem bei diesen mechanischen Sicherheits-Türverschlüssen besteht jedoch darin, daß bei einer vollverkleideten Gerätetür für die funktionsauslösenden beweglichen Griffelemente entsprechende Plattenausschnitte oder dergl. in der vorgesetzten Dekor- oder Möbelplatte (sh. DE-GM 79 14 618) ausgearbeitet werden müssen, damit diese Türschloßelemente überhaupt manuell betätigt werden können. Derartige Ausschnitte oder Plattendurchbrechungen engen jedoch die freie Gestaltbarkeit der Frontseite der Tür wesentlich ein.

Ebenfalls ist aus dem deutschen Gebrauchsmuster 90 15 940 eine Geschirrspülmaschine bekannt, bei der entsprechend der gattungsgemäßen EP-A 0 669 098 A1 das vorgesetzte Türpaneel unten an der Gerätetür über ein Gelenk beweglich befestigt ist. Die Vorsatzplatte oder das Paneel besitzt im oberen Plattenbereich federnde Endstellmittel, mit denen es an der Gerätetür anliegend gehalten ist. An ihrer dem Türverschluß zugekehrten Rückseite weist die Platte einen Auslösehebel auf, welcher in den Türverschluß entriegelnd eingreift. Auf der gegenüberliegenden Plattenaußenseite ist ein separater Türgriff aufgesetzt. Wird an diesem Türgriff gezogen, so spreizt sich die über die separate Scharniervorrichtung an der Gerätetür angelenkte Vorsatzplatte im Bereich des Türverschlusses um einen vorgegebenen Winkel oder Spalt von der Gerätetür ab. Dabei nimmt der Auslösehebel an der Plattenrückseite den Türverschlußhebel mit und entriegelt die Gerätetür. Der Nachteil dieser Lösung ist darin zu sehen, daß neben dem schon für das Auf- und Zuschwenken der Gerätetür notwendige Gerätetürgelenk mindestens noch ein weiteres zusätzliches Gelenk oder eine geeignete separate Scharniervorrichtung zum Abschwenken der Vorsatzplatte notwendig ist. Hierdurch wird einerseits der konstruktive Geräteaufwand erhöht und andererseits das Haushaltgerät verteuert. Darüber hinaus unterliegen dauernd betätigte Gelenkverbindungen oder Scharniere einem erhöhten Verschleiß. Auch kann es bei der separaten Anordnung von Scharnieren zu Problemen beim Ausrichten oder Wechseln des vorgesetzten Paneels kommen, insbesondere wenn bei der Montage Schraubenbohrungen nicht exakt ausgeführt wurden. Auch hier soll die Erfindung Abhilfe schaffen.

Der Erfindung liegt die Aufgabe zugrunde, ein Haushaltgerät der eingangs genannten Art zu schaffen, bei welchem mit einfacheren Mitteln insbesondere durch die Einbeziehung ggf. bereits am Gerät vorhandener Konstruktions- oder Türelemente der konstruktive Aufwand verringert wird.

Diese Aufgabe wird erfindungsgemäß gelöst durch die Merkmale des unabhängigen Anspruchs1 und durch eine weitere Lösung gemäß den Merkmalen des unabhängigen Anspruchs 9.

Vorteilhafte Weiterbildungen der Erfindung sind den Unteransprüchen zu entnehmen.

Durch die Erfindung wird es auch bei mechanischen oder elektromechanischen Türverschlüssen mit manuell zu betätigenden Schloßentriegelungen vorteilhaft möglich, die äußere Türfront eines verkleideten Gerätes frei zu gestalten, d. h., daß undurchbrochene Vorsatzplatten entsprechend den Türblättern benachbarter Küchen-Unterschränke verwendet werden können. Ferner ist mit der Erfindung vorteilhaft eine Standardisierung von Konstruktionselementen möglich, da für Modelle einer Haushaltgeräteserie mit voneinander abweichenden Einbaugegebenheiten, wie freistehende Geräte oder Einbaugeräte, jeweils das gleiche Türschloßprinzip verwendet oder sogar das gleiche Türschloß eingesetzt werden kann. Die Ausnutzung der Eigenelastizität des Türaußenblechs für das zum Entriegeln der Gerätetür notwendige spaltweise Abspreizen oder Verschieben der Vorsatzplatte an der Gerätetür bringt einerseits den wesentlichen Vorteil, daß separate Gelenke oder Scharniervorrichtungen für das Paneel überflüssig werden, da allein eine geringe Ausbiegung des Türbleches genügt, um die Entriegelung sicher bewerkstelligen zu können. Dadurch kann ggf. sogar auf teuere und konstruktiv aufwendige Federmittel zum Andrücken der Vorsatzplatte am Türaußenblech verzichtet werden.

Die nachstehende Beschreibung dient der Erläuterung der Erfindung, von der Ausführungsbeispiele in den Zeichnungen dargestellt sind. Es zeigen:
- Figur 1: eine Küchenschrankzeile mit integrierter Haushalt-Geschirrspülmaschine, deren Gerätetür außen vollflächig mit einer Dekor- oder Möbelplatte verkleidet ist,
- Figur 2: einen Türverschluß der in der Seitenansicht gezeigten Geschirrspülmaschine in vergrößerter Darstellung, bei geschlossener Gerätetür,
- Figur 3: den Türverschluß bei entriegelter Gerätetür,
- Figur 4: die Geschirrspülmaschine mit geöffneter Gerätetür,
- Figur 5a bis 5c: jeweils in der Seitenansicht in vereinfachter Darstellung eine Verbindung zwischen Gerätetür und Vorsatzplatte bei unterschiedlich ausgebildeten Gerätetüren,
- Figur 6: die von der Gerätetür nach Fig. 5b leicht abgehobene Vorsatzplatte bei der Türschloßentriegelung,
- Figur 6a: die von der Gerätetür nach Fig. 5c leicht abgehobene Vorsatzplatte bei der Türschloßentriegelung,
- Figur 7: ein weiteres Ausführungsbeispiel für eine Türentriegelung.

Das in Fig. 1 in der Vorderansicht gezeigte Haushaltgerät ist vorzugsweise eine in eine Küchenschrankzeile (1) integrierte Haushalt-Geschirrspülmaschine (2) mit einem Spülraum (3). Dieser Spülraum (3) wird durch eine Gerätetür (4) manuell geöffnet oder verschlossen (Fig. 2 bis 4). Die Gerätetür (4) ist um eine Lagerachse (24) am nicht gezeigten Gerätegehäuse schwenkbar und wird aus einem Türaußenblech (10) und einem mit diesem verbundenen Türinnenblech (27) gebildet. Diese Türbleche bestehen wie bekannt aus relativ dünnen jeweils eine gewisse Eigenelastizität aufweisenden Blechwerkstoffen. Sh. auch Fig. 5c und 6a.

Die Gerätetür (4) ist außen ganzflächig mit einer Vorsatzplatte (6) in Form einer Dekor- oder Möbelplatte verkleidet, welche in Form und Farbe den Möbeltüren (7) der dem Gerät benachbarten Küchenunterschränke entspricht. Die Vorsatzplatte (6) deckt ebenfalls den in der Gerätetür (4) vorgesehenen Türverschluß (5) mit ab.

Der Türverschluß (5), Fig. 2, ist als Sicherheitsverschluß ausgebildet, bei dem ein Öffnen der Gerätetür (4) entsprechend einem bekannten Schloßprinzip erst erfolgen kann, wenn zuvor eine manuelle Schloßentriegelung stattgefunden hat. Für diese Entriegelung ist ein über einen Türdurchbruch (8) im an sich elastischen oder bei Druck von außen zurückfedernden Türaußenblech (10) oder Blendenkörper zugängliches Entriegelungselement (9) vorgesehen, welches in die Türverschlußmechanik eingreift. Das Entriegelungselement (9) ist entsprechend dem hier gewählten Schloßtyp im einfachsten Fall ein schwenkbar in der Gerätetür gelagerter Hebel. Das Entriegelungselement (9) kann auch als schwenkbares Griffelement in Form einer Griffmulde ausgebildet sein, wie dies von teilverkleideten Spülmaschinentüren her bekannt ist. Zur manuellen Türentriegelung vor dem Öffnen des Spülraumes (3) kann statt eines Hebels auch ein in die Türschloßmechanik eingreifender geradlinig geführter Stößel oder dergl. dienen.

Das beispielsweise als Hebel ausgebildete Entriegelungselement (9) ist gegen Federkraft im Uhrzeigersinn verschwenkbar und mit einem in den Türinnenraum (11) ragenden Hebelende (12) ausgebildet, welches gemäß Fig. 2 und 3 je nach Stellung ein ebenfalls gegen Federwirkung verschwenkbares Verriegelungselement (Gabelfalle 14) des Türverschlusses (5) in seiner Bewegung blockiert oder entsichert. Dem Verriegelungselement (14) ist ein korrespondierender Verschlußnokken (15) am Gerätegehäuse (16) im Schließweg der Tür zugeordnet. Ist das Verriegelungselement (14) entsichert (Fig. 3 bzw. 4), so läuft es beim Türschliessen gegen den Verschlußnocken (15) auf und schwenkt, gesteuert durch den Verschlußnocken (15), in seine blockierte Stellung (Fig. 2) zurück.

Die an der Gerätetür (4) befestigte Vorsatzplatte (6) ist frontseitig mit einem bspw. aufgeschraubten Türgriffelement (17) versehen, welches auch bei der benachbarten Möbeltür (7) eingesetzt ist. Die übrige Plattenfläche ist außen frei von Bedien- und/oder Anzeigeelementen und kann beliebig gestaltet werden. Die nicht gezeigten Geräte-Bedienelemente für die Programmwahl sind beispielsweise, wie an sich bekannt, in den oberen oder seitlichen Türrandbereich der Gerätetür (4) verlegt und nur bei geöffneter Gerätetür (4) zugänglich. Die Programmwahlschalter und Anzeigen können jedoch auch getrennt vom Gerät in einem kindersicher unter einem Küchenoberschrank montierten Bedientableau untergebracht werden.

Um das durch die Vorsatzplatte (6) verdeckte Entriegelungselement (9) des Türverschlusses (5) von der verkleideten Türvorderseite aus einfach und sicher bedienen zu können, ist rückseitig an der Vorsatzplatte (6) ein Auslösehebel (18) oder Hakenelement bspw. angeschraubt. Der Auslösehebel (18) ragt durch den Türdurchbruch (8) in die Gerätetür (4) hinein, hintergreift, wie in Fig. 2 bis 4 gezeigt, mit seinem abgewinkelten Hebelende das Entriegelungselement (9) und stellt mit dem Entriegelungselement (9) eine Wirkverbindung her. Der Hebel (18) könnte aber auch in das Element (9) lösbar eingehängt werden. Wie anfangs erwähnt, kann das Entriegelungselement (9) auch eine Griffmulde sein.

Die Vorsatzplatte (6) ist der Gerätetür (4) auswechselbar und um einen geringen Spalt (S) bzw. um eine geringe Spaltbreite (Fig. 3) vom Türaußenblech (10) abhebbar vorgesetzt.

Nach den Ausführungsbeispielen gemäß Fig. 5a bis 5c sowie Fig. 6, 6a ist die in Ruhestellung dicht an der Gerätetür (4) bzw. dem Türaußenblech (10) anliegende Vorsatzplatte (6) im unteren Türbereich mit dem Türaußenblech (10) der Gerätetür (4) erfindungsgemäß starr oder fest (jedoch lösbar, vorzugsweise durch Schrauben 25) verbunden. Diese Plattenverbindungsstelle oder dieser feste Einhängepunkt 19 für das Paneel im unteren Türbereich umfaßt einen flächigen Bereich (sh. insbesondere Einzelheit X, Fig. 5c und 6a) derart, daß eine Bewegung der Vorsatzplatte (6) sich direkt auf das Türaußenblech (10) überträgt. Wird demnach an der Vorsatzplatte (6) im oberen Türbereich zur Türschloßentriegelung gezogen, so ergibt sich eine geringfügige zurückkehrende Formveränderung des zurückfedernden oder elastischen Türaußenbleches (10) im Bereich der Plattenverbindungsstelle (19). Die Ausbiegung (26), Fig. 6a, oder Formänderung des Türaußenbleches (10) ermöglicht ohne die Zwischenschaltung eines separaten Scharniers oder Gelenk zwischen Vorsatzplatte (6) und Gerätetür (4) die Bildung des vorerwähnten Spaltes (S) zur Türentriegelung. Das Türaußenblech (10) ist zumindest in dem Bereich der Plattenverbindungsstelle elastisch oder leicht zurückfedernd ausgebildet.

Zusätzlich zu den "starren" Vorsatzplattenverbindungen oder Einhängepunkten (19), sh. Fig. 5 bis 6, im unteren Gerätetürbereich (Einzelheit X), können im oberen Gerätetürbereich noch "bewegliche" Tür-Befestigungspunkte vorgesehen werden. Die Beweglichkeit der Vorsatzplatte (6) ist bei dieser Befestigungsart so getroffen, daß die Vorsatzplatte (6) entgegen der Kraft ein oder mehrerer Federelemente (13), welche zwischen Vorsatzplatte (6) und Türaußenblech (10) eingespannt sind, abgezogen werden kann. Diese Federelemente (13) unterstützen die für die Plattenauslenkung genutzte Eigenelastizität des Türaußenblechs (10). Die gemäß der Spaltbreite (S) abgezogene Vorsatzplatte (6) wird nach dem Loslassen des Türgriffelements (17) beschleunigt gegen das Türaußenblech (10) zurückfedern.

Wenn bei noch verriegelter Gerätetür (4) am Türgriffelement (17) gezogen wird (Fig. 3, 6, 6a), so überträgt sich die Plattenbewegung auf den Auslösehebel (18), welcher am Entriegelungselement (9) in Pfeilrichtung (P) zieht und den Türverschluß (5) entriegelt (Fig. 3, 4).

Die Abhebebewegung der Vorsatzplatte (6) ist so, daß der größtmögliche Spalt (S) zwischen dem Türaußenblech (10) und der abgehobenen Vorsatzplatte (6) einige Millimeter (z. B. 5 mm) beträgt. Hierdurch können beim Zurückbewegen der Vorsatzplatte (6) nach dem Türentriegeln keine Fingerquetschungen auftreten. Der geringe Spalt (S) kann durch eine Anschlagbegrenzung (22) des gezogenen Entriegelungselements (9) im Türinnenraum (11) oder bspw. durch einen an der Gerätetür (4) vorgesehenen Anschlag für die Vorsatzplatte (6) festgelegt bzw. begrenzt werden.

Die vorerwähnten Federelemente (13) dienen in erster Linie dem Zweck, daß die Vorsatzplatte (6) im Ruhezustand (entriegelte bzw. geöffnete Tür) dicht und sicher an der Gerätetür (4) anliegt bzw., daß die Platte diese Lage nach jedem Entriegeln wieder selbsttätig einnimmt (Fig. 4). Als Federelemente (13) können beispielsweise in das Außentürblech eingehängte Federklammern dienen, die sich erst beim manuellen Ziehen am festen Türgriffelement (17) der Platte auslenken (sh. auch Fig. 2 bis 4, 5a).

Die vorgenannte Federwirkung kann gemäß Fig. 5b und 6 aber auch durch das Türaußenblech (10) der Gerätetür (4) selbst erreicht werden, wenn dieses Blech bspw. durch eine leichte Verwerfung (23), eine Bombierung oder eine ähnl. Ausprägung ausgebildet wird. Die vorerwähnten Federelemente (13) könnten bedarfsweise aber auch noch zusätzlich eingesetzt werden. Die Blechverwerfung (23) ist außerdem vorteilhaft zur Unterstützung der Blechelastizität für die Bildung des Vorsatzplattenspaltes ausnutzbar.

Bei der bisherigen Beschreibung wurde davon ausgegangen, daß die Vorsatzplatte (6) zum Türentriegeln von der Gerätetür (4) um einen geringen Spalt (S) abgehoben wird. Auch ist es denkbar, die Turschloßentriegelung durch eine vertikale und/oder seitliche Plattenverschiebung zu realisieren, wobei der Auslösehebel (18) dieser Verschiebung in der Plattenebene folgt. Dies kann durch Anheben, Absenken oder Versetzen der Platte in der Ebene ggf. bis zu einem geringen Plattenüberstand um ein geringes Maß (SW) gegenüber dem äußeren Gerätetürrand erfolgen. In Fig. 7 ist die vorerwähnte Lösung beispielhaft angedeutet. Die benötigte geringe Ausschwenkbewegung (SW) der Vorsatzplatte (6) kann z. B. durch eine versetzte Ausbildung der Einhängepunkte bzw. der türfesten starren Plattenverbindung (19) im unteren Türbereich und eine entsprechende Anordnung von ggf. im oberen Türbereich vorgesehenen Federelemente (13) erreicht werden. Möglich ist ebenfalls ein Abziehen der Vorsatzplatte (6) parallel zum Türaußenblech (10). Hierfür könnten oben und unten sowie ggf. in den Plattenecken der Vorsatzplatte (6) federnde Blechverbindungen geschaffen werden.

Soll die in Fig. 2 oder 5a bis 5c verriegelte Gerätetür (4) geöffnet werden, so wird am Türgriffelement (17) der Vorsatzpatte (6) gezogen. Die Vorsatzplatte (6) hebt sich durch die hierdurch erzeugte Verformung oder Verwerfung (Ausbiegung 26, Fig. 6a) des elastischen Türaußenbleches (10) im Plattenverbindungsbereich (Einzelheit X) geringfügig von dem Türaußenblech (10) bei noch verriegelter und vom Türverschluß (5) festgehaltener Gerätetür (4) im oberen Plattenbereich ab (sh. Fig. 3, 6 und 6a). Dadurch wird der Auslösehebel (18) mitbewegt und zieht das Entriegelungselement (9) bis zum Anschlag (22) nach vorne (Fig. 3, 4). Hierdurch wird das Verriegelungselement (14) freigegeben und der Türverschluß (5) entriegelt sich. Dabei legt sich die Vorsatzplatte (6) wieder an das Türaußenblech (10) an. Die Tür ist nun zum weiteren Öffnen gemäß Fig. 4 freigegeben, wobei das Verriegelungselement (14) aus dem Bereich des Verschlußnockens (15) herausschwenkt und bis zum Türschließen in dieser Stellung verbleibt. Ebenso verbleibt das Entriegelungselement (9) in der gegen den Anschlag (22) gerichteten Entriegelungsstellung.

Beim Schließen der Tür läuft das entsicherte Verriegelungselement (14) gegen den Verschlußnocken (15) auf und schwenkt, gesteuert durch den Verschlußnokken (15), in seine Blockier- oder Türverriegelungsstellung zurück. In dieser Stellung wird es bis zum nächsten Entriegelungsvorgang durch Federkraft gehalten. In der Türverriegelungsstellung wird das Entriegelungselement (9) wieder freigegeben und fällt durch Federkraft wieder in die Ausgangsposition nach Fig. 2 zurück.

Ebenso ist es bei einem elektrisch entriegelbaren Türverschluß (5) möglich, die bewegliche Vorsatzplatte (6) selbst oder den Auslösehebel (18; 21) direkt auf den die Entriegelung auslösenden Türentriegelungsschalter, z. B. einen in der Gerätetür angeordneten Mikroschalter wirken zu lassen. Der Mikroschalter kann bspw. einen Hubmagneten steuern, welcher das Entriegelungselement (9) bewegt.

Eine einfache und vorteilhafte Montage der Vorsatzplatte (6) ergibt sich, wenn die Lage der Vorsatzplatte (6) an der Gerätetür (4) über ein oder mehrere vorzugsweise am Türaußenblech (10) ausgebildete oder mit dem Türaußenblech (10) separat verbundene Justiervorrichtungen (28) gemäß Fig. 5c und 6a verstellbar ist. Die Vorsatzplatte (6) ist über die Justiervorrichtungen (28) lösbar mit dem Türaußenblech (10) verbunden.

Die Erfindung kommt dem Wunsch einer Standardisierung von Konstruktionselementen vorteilhaft entgegen, da für Geräte einer Serie, die jedoch verschiedenen Einbaubedingungen genügen müssen (als freistehende Geräte oder Einbaugeräte), jeweils auf ein gleiches Türschloßprinzip zurückgegriffen oder sogar gleiche Türschlösser eingesetzt werden können.

Es versteht sich, daß die Erfindung ebenso für Einbau-Waschmaschinen oder Wäschetrockner nutzbar ist, deren Gerätetüren bzw. Außentürbleche ebenfalls vollflächig mit einer Dekor- oder Möbelplatte verkleidet werden sollen. Statt einer Gerätetür (4) könnte auch jeweils der Gerätegehäusedeckel eines solchen Gerätes entsprechend der Erfindung ausgebildet sein, wenn das Gerät von oben zu beladen ist. Die Erfindung schließt solche Geräte mit ein. Auch ist es nicht zwingend notwendig, daß die elastischen Türaußenbleche aus einem Metallwerkstoff gefertigt sein müssen. Es könnte auch ein Kunststoffmaterial verwendet werden, dessen Eigenelastizität für die Plattenbewegung entsprechend erfindungsgemäß ausnutzbar wäre. Auch solche "Bleche" schließt die Erfindung mit ein.

## Patentansprüche

1. Haushaltgerät, insbesondere Geschirrspülmaschine, Waschmaschine oder Wäschetrockner mit einer Gerätetür oder dergl., die mit einem manuell entriegelbaren Türverschluß versehen ist und deren Türaußenblech ganzflächig von einer mit einem Türgriffelement versehenen Vorsatzplatte verkleidet ist, welche auch den Türverschluß mit abdeckt, wobei die Vorsatzplatte zum Türentriegeln von der Gerätetür um einen geringen Spalt zurückfedernd abhebbar am Türaußenblech befestigt ist, und daß die Vorsatzplatte an ihrer dem Türverschluß zugekehrten Rückseite einen Auslösehebel aufweist, welcher in den Türverschluß anschlagbegrenzt entriegelnd eingreift,
**dadurch gekennzeichnet,**
**daß** die Vorsatzplatte (6) im unteren Türbereich mit dem Türaußenblech (10) der Gerätetür (4) in fester oder starrer jedoch lösbarer flächiger Verbindung steht und daß das Türaußenblech (10) zumindest in diesem Bereich elastisch oder zurückfedernd ausgebildet ist, derart daß die Ausbiegung (26) des Türaußenbleches (10) die Bildung des Spaltes ermöglicht.

2. Haushaltgerät nach Anspruch 1,
**dadurch gekennzeichnet,**
**daß** das Türaußenblech (10) mit einer leichten Blechverwerfung (23), Bombierung oder ähnl. Blechausprägung zwecks Erzielung der Federwirkung oder zur Unterstützung der Ausbiegung (26) für die Vorsatzplattenbewegung ausgebildet ist.

3. Haushaltgerät nach Anspruch 1 und 2,
**dadurch gekennzeichnet,**
**daß** die Vorsatzplatte (6) dem Türaußenblech (10) der Gerätetür (4) anliegend vorgehängt und mit dem Türaußenblech (10) lösbar verschraubt ist.

4. Haushaltgerät nach einem oder mehreren der Ansprüche 1 bis 3,
**dadurch gekennzeichnet,**
**daß** der Spalt (S) zwischen dem Türaußenblech (10) der Gerätetür (4) und der abgehobenen Vorsatzplatte (6) einige millimeter am oberen Plattenende beträgt.

5. Haushaltgerät nach Anspruch 1,
**dadurch gekennzeichnet,**
**daß** der Türverschluß (5) elektrisch entriegelbar ist und einen in der Gerätetür (4) angeordneten Mikroschalter aufweist, der über den mit der Vorsatzplatte (6) verbundenen Auslösehebel (18) in Wirkverbindung steht.

6. Haushaltgerät nach einem oder mehreren der Ansprüche 1 bis 5,
**dadurch gekennzeichnet,**
**daß** die Lage der Vorsatzplatte (6) an der Gerätetür (4) über ein oder mehrere vorzugsweise am Türaußenblech (10) ausgebildete oder mit dem Türaußenblech (10) separat verbundene Justiervorrichtungen (28) verstellbar ist.

7. Haushaltgerät nach einem oder mehreren der Ansprüche 1 bis 6,
**dadurch gekennzeichnet,**
**daß** die Vorsatzplatte (6) über die Justiervorrichtungen (28) lösbar mit dem Türaußenblech (10) verbunden ist.

8. Haushaltgerät nach einem oder mehreren der Ansprüche 1 bis 7,
**dadurch gekennzeichnet,**
**daß** die Vorsatzplatte (6) zum Türentriegeln parallel von der Gerätetür (4) um einen geringen Spalt (S) abhebbar am Türaußenblech (10) befestigt ist.

9. Haushaltgerät, insbesondere Geschirrspülmaschine, Waschmaschine oder Wäschetrockner mit einer Gerätetür oder dergl., die mit einem manuell entriegelbaren Türverschluß versehen ist und deren Türaußenblech ganzflächig von einer mit einem Türgriffelement versehenen Vorsatzplatte verkleidet ist, welche auch den Türverschluß mit abdeckt, wobei die Vorsatzplatte zum Türentriegeln von der Gerätetür um ein geringes Maß zurückfedernd bewegbar am Türaußenblech befestigt ist, und daß die Vorsatzplatte an ihrer dem Türverschluß zugekehrten Rückseite einen Auslösehebel aufweist, welcher in den Türverschluß anschlagbegrenzt entriegelnd eingreift,
**dadurch gekennzeichnet,**
**daß** die Vorsatzplatte (6) zum Türentriegeln gegenüber der Gerätetür (4) in der Plattenebene um ein geringes Maß (SW) seitlich verschiebbar ist, und daß die Vorsatzplatte (6) im unteren Türbereich mit dem Türaußenblech (10) der Gerätetür (4) in fester oder starrer jedoch lösbarer flächiger Verbindung steht, wobei das Türaußenblech (10) zumindest in diesem Bereich elastisch oder zurückfedernd ausgebildet ist, derart daß die Ausbiegung (26) des Türaußenbleches (10) die Bildung des Spaltes ermöglicht.

## Claims

1. Domestic appliance, more especially a dishwasher, washing machine or washer-dryer, including an appliance door or the like, which is provided with a manually unlockable door fastening, and the outer sheet metal door panel of which appliance door is covered over its entire surface by an additional plate, which is provided with a door gripping means and also covers the door fastening, wherein, for the purpose of unlocking the door, the additional plate is mounted on the outer sheet metal door panel so as to be displaceable from the appliance door by a slight gap in a spring-back manner, and in that the additional plate has a release lever on its rear side facing the door fastening, which lever engages in the door fastening so as to unlock the door in a manner limited by stops, **characterised in that** the additional plate (6) is connected to the outer sheet metal door panel (10) of the appliance door (4), in the lower door region, in a fixed or rigid, but detachable surface-to-surface manner, and **in that** the outer sheet metal door panel (10) is resilient or can spring-back, at least in this region, in such a manner that the deflection (26) of the outer sheet metal door panel (10) permits the formation of the gap.

2. Domestic appliance according to claim 1, **characterised in that** the outer sheet metal door panel (10) is provided with a slight sheet metal distortion (23), bulge or similar sheet metal extension for the purpose of achieving the resilient effect or to aid the deflection (26) for the movement of the additional plate.

3. Domestic appliance according to claims 1 and 2, **characterised in that** the additional plate (6) is bracket-mounted so as to lie adjacent the outer sheet metal door panel (10) of the appliance door (4) and is detachably screw-connected to the outer sheet metal door panel (10).

4. Domestic appliance according to one or more of claims 1 to 3, **characterised in that** the gap (S) between the outer sheet metal door panel (10) of the appliance door (4) and the displaced additional plate (6) amounts to a few millimetres at the upper end of the plate.

5. Domestic appliance according to claim 1, **characterised in that** the door fastening (5) is electrically unlockable and has a microswitch which is disposed in the appliance door (4) and is in operative connection via the release lever (18), which is connected to the additional plate (6).

6. Domestic appliance according to one or more of claims 1 to 5, **characterised in that** the position of the additional plate (6) on the appliance door (4) is adjustable via one or more adjusting devices (28), which are preferably provided on the outer sheet metal door panel (10) or are separately connected to the outer sheet metal door panel (10).

7. Domestic appliance according to one or more of claims 1 to 6, **characterised in that** the additional plate (6) is detachably connected to the outer sheet metal door panel (10) via the adjusting devices (28).

8. Domestic appliance according to one or more of claims 1 to 7, **characterised in that**, for the purpose of unlocking the door, the additional plate (6) is mounted in parallel manner on the outer sheet metal door panel (10) so as to be displaceable from the appliance door (4) by a slight gap (S).

9. Domestic appliance, more especially a dishwasher, washing machine or washer-dryer, including an appliance door or the like, which is provided with a manually unlockable door fastening, and the outer sheet metal door panel of which appliance door is covered over its entire surface by an additional plate, which is provided with a door gripping means and also covers the door fastening, wherein, for the purpose of unlocking the door, the additional plate is mounted on the outer sheet metal door panel so as to be displaceable from the appliance door by a small dimension in a spring-back manner, and in that the additional plate has a release lever on its rear side facing the door fastening, which lever engages in the door fastening so as to unlock the door in a manner limited by stops, **characterised in that**, for the purpose of unlocking the door, the additional plate (6) is laterally displaceable relative to the appliance door (4) in the plate plane by a small dimension (SW), and **in that** the additional plate (6) is connected to the outer sheet metal door panel (10) of the appliance door (4), in the lower door region, in a fixed or rigid, but detachable surface-to-surface manner, the outer sheet metal door panel (10) being resilient or being able to spring back, at least in this region, in such a manner that the deflection (26) of the outer sheet metal door panel (10) permits the formation of the gap.

## Revendications

1. Appareil ménager, notamment lave-vaisselle, lave-linge ou sèche-linge comportant une porte ou analogue munie d'une fermeture pouvant être déverrouillée manuellement et dont le panneau extérieur est entièrement habillé d'un panneau d'habillage muni d'une poignée de porte et recouvrant également la fermeture, sachant que, pour pouvoir déverrouiller la porte, le panneau d'habillage est fixé sur le panneau extérieur de manière à pouvoir en être décollé avec ressort d'une mince fente et que le panneau d'habillage présente sur sa face arrière tournée vers la fermeture de porte un levier de déclenchement qui se met en prise avec la fermeture de porte en étant limité par une butée pour pouvoir déverrouiller ladite fermeture, **caractérisé en ce que** le panneau d'habillage (6) est assemblé fixement mais de façon amovible, avec toute sa surface, au panneau extérieur (10) de la porte (4) dans la partie inférieure de la porte, et **en ce que** le panneau extérieur de porte (10) est réalisé de façon élastique ou de manière à faire ressort au moins dans cette zone, de manière à ce que la courbure (26) du panneau extérieur de porte (10) permette la formation de la fente.

2. Appareil ménager selon la revendication 1, **caractérisé en ce que** le panneau extérieur de porte (10) est réalisé muni d'un léger gauchissement (23), d'un léger bombement ou d'une empreinte analogue afin d'obtenir l'effet de ressort ou pour renforcer la courbure (26) pour le mouvement du panneau d'habillage.

3. Appareil ménager selon la revendication 1 et 2, **caractérisé en ce que** le panneau d'habillage (6) est appliqué sur le devant du panneau extérieur (10) de la porte (4) et est vissé de façon amovible sur le panneau extérieur (10).

4. Appareil ménager selon l'une ou plusieurs des revendications 1 à 3, **caractérisé en ce que** la fente (S) entre le panneau extérieur (10) de la porte (4) et le panneau d'habillage décollé (6) est large de quelques millimètres à l'extrémité supérieure du panneau.

5. Appareil ménager selon la revendication 1, **caractérisé en ce que** la fermeture (5) peut être déverrouillée électriquement et présente un microrupteur placé dans la porte (4), qui est en liaison active avec le levier de déclenchement (18) relié au panneau d'habillage (6).

6. Appareil ménager selon l'une ou plusieurs des revendications 1 à 5, **caractérisé en ce que** la position du panneau d'habillage (6) sur la porte (4) est réglable au moyen d'un ou de plusieurs dispositifs de réglage (28) réalisés de préference sur le panneau extérieur (10) ou reliés séparément au panneau extérieur (10).

7. Appareil ménager selon l'une ou plusieurs des revendications 1 à 6, **caractérisé en ce que** le panneau d'habillage (6) est assemblé de façon amovible au panneau extérieur (10) par l'intermédiaire des dispositifs de réglage (28).

8. Appareil ménager selon l'une ou plusieurs des revendications 1 à 7, **caractérisé en ce que** le panneau d'habillage (6) pour déverrouiller la porte est fixé sur le panneau extérieur (10) de manière à pouvoir être décollé de la porte (4) d'une mince fente (S).

9. Appareil ménager, notamment lave-vaisselle, lave-linge ou sèche-linge comportant une porte ou analogue munie d'une fermeture pouvant être déverrouillée manuellement et dont le panneau extérieur est entièrement habillé d'un panneau d'habillage muni d'une poignée de porte et recouvrant également la fermeture, sachant que, pour pouvoir déverrouiller la porte, le panneau d'habillage est fixé sur le panneau extérieur de manière à pouvoir en être décollé avec ressort d'une mince fente et que le panneau d'habillage présente sur sa face arrière tournée vers la fermeture de porte un levier de déclenchement qui se met en prise avec la fermeture de porte en étant limité par une butée pour pouvoir déverrouiller ladite fermeture, **caractérisé en ce que**, pour déverrouiller la porte, le panneau d'habillage (6) peut être déplacé latéralement sur une faible distance (SW) par rapport à la porte (4) dans le plan du panneau, et **en ce que** le panneau d'habillage (6) est assemblé fixement mais de façon amovible, avec toute sa surface, au panneau extérieur (10) de la porte (4) dans la partie inférieure de la porte, sachant que le panneau extérieur de porte (10) est réalisé de façon élastique ou de manière à faire ressort au moins dans cette zone, de manière à ce que la courbure (26) du panneau extérieur de porte (10) permette la formation de la fente.
